# EUROPÄISCHE PATENTSCHRIFT

(11) **EP 2 627 452 B1**
(45) Veröffentlichungstag und Bekanntmachung des Hinweises auf die Patenterteilung: **25.07.2018**
(21) Anmeldenummer: 11767697.3
(22) Anmeldetag: 10.10.2011
(51) Int. Cl.: B04B 1/18, B04B 11/02, B04B 11/04, B04B 11/08

(54) **VERFAHREN ZUR PHASENTRENNUNG EINES PRODUKTES MIT EINER ZENTRIFUGE**
PHASE-SEPARATION METHOD FOR A PRODUCT, USING A CENTRIFUGE
PROCÉDÉ DE SÉPARATION DES PHASES D'UN PRODUIT À L'AIDE D'UNE CENTRIFUGEUSE

(30) Priorität: 14.10.2010 DE 102010038195
(43) Veröffentlichungstag der Anmeldung: 21.08.2013
(73) Patentinhaber: GEA Mechanical Equipment GmbH, 59302 Oelde (DE)
(72) Erfinder: MACKEL, Wilfried, 59510 Lippetal-Herzfeld (DE); EICKHOFF, Klaus-Peter, 33378 Rheda-Wiedenbrück (DE)
(74) Vertreter: Specht, Peter
(86) Internationale Anmeldenummer: PCT/EP2011/067640
(87) Internationale Veröffentlichungsnummer: WO 2012/049119

(56) Entgegenhaltungen:
- WO-A1-86/01436
- DE-T2- 69 712 569
- US-A- 5 788 622

## Beschreibung

Die Erfindung betrifft ein Verfahren zur Verarbeitung eines Produktes mittels einer Phasentrennung nach dem Oberbegriff des Anspruchs 1.

Zum technologischen Hintergrund werden die gattungsgemäße WO 86/01436, die DE 10 2005 021 331 A1, die DE 697 12 569 T2 und die WO 94/ 06 565 A1 genannt. Die DE 10 2005 021 331 A1 zeigt zwar einen Trennseparator. Hier erfolgt aber die Ableitung einer schwereren Flüssigkeitsphase über einen Auslass, dem eine Drosseleinrichtung zugeordnet ist und nur die Ableitung einer leichteren Flüssigkeitsphase mittels einer Schälscheibe. Die WO 94/ 06 565 A1 offenbart einen Trennseparator, bei dem die leichtere Flüssigkeitsphase mittels einer Schälscheibe und die andere schwere Flüssigkeitsphase mittels einer Ableitvorrichtung mittels schräg zur Radialen verstellbaren Röhrchen erfolgt, die einmalig auf einen gewünschten Radius eingestellt werden, so dass im Betrieb stets die Ableitung dieser Phase erfolgt, aber derart, dass nur ein Teil der Röhrchen in die schwere Phase eintaucht, was die Reibung gering halten soll. Die DE 697 12 569 T2 offenbart einen Trennseparator, bei dem die leichtere Flüssigkeitsphase mittels einer Stauscheibe und die andere schwere Flüssigkeitsphase mittels einem Auslasselement erfolgt, welches mit einer Antriebsvorrichtung an variierende Orte einer freien Flüssigkeitsfläche gedrückt wird, so dass im Betrieb ebenfalls stets die Ableitung dieser Phase erfolgt, wobei möglichst die Eintauchtiefe in diese Phase zur Verringerung des Energieverbrauchs konstant gehalten werden soll.

Beim Betrieb von Trennseparatoren treten Probleme mit der kontinuierlichen Ableitung der schwereren Phase insbesondere dann auf, wenn der Anteil der schwereren Phase relativ zur leichteren Phase sehr gering ist, beispielsweise wenn der Anteil der schwereren Phase am zulaufenden Produkt kleiner als 3%, vorzugsweise kleiner als 1%.

Die Erfindung hat die Aufgabe, dieses Problem auf einfache Weise zu lösen.

Die Erfindung löst diese Aufgabe durch den Gegenstand des Anspruchs 1, also mit einfachen Mitteln und mit einem sehr einfachen Verfahren.

Derart kann sich im Betrieb zunächst stets eine genügende Menge der schwereren Phase weiter außen in der Trommel sammeln, bis es möglich ist, diese Menge an schwererer Phase aus der Trommel abzuleiten. Sodann wird die Ableitung für einen gewissen Zeitraum unterbrochen, bis sich wieder eine genügende Menge an schwerer Flüssigkeitsphase außen in der Trommel gesammelt hat, um sie aus der Trommel abzuleiten. Daneben kann die Feststoffphase ebenfalls - vorzugsweise zeitlich unabhängig von der Entleerung der schweren Flüssigkeitsphase - diskontinuierlich aus der Trommel ausgeworfen werden, beispielsweise durch von einem Kolbenschieber verschiebbare Feststoffaustragsöffnungen.

Besonders vorteilhaft lässt sich das erfindungsgemäße Verfahren bei der Verarbeitung von pflanzlichen oder tierischen Ölen und Fetten einsetzen, welche nur einen relativ geringen Anteil an schwerer Phase von insbesondere weniger als 3% aufweisen.

Weitere vorteilhafte Ausgestaltungen sind den übrigen Unteransprüchen zu entnehmen.

Nachfolgend wird die Erfindung anhand eines Ausführungsbeispiels unter Bezug auf die Zeichnung näher beschrieben. Es zeigt:
- Fig. 1: einen Schnittansicht einer schematisch dargestellten Separatortrommel mit einer Haube; und
- Fig.2: eine schematische Darstellung eines Verschwenken eines Schälorgans auf verschiedene Durchmesser.

Fig.1 zeigt eine an sich kontinuierlich arbeitende Separatortrommel 1, die eine vertikal ausgerichtete Drehachse am Radius r₀ aufweist.

Die drehbare Separatortrommel 1 ist auf eine Drehspindel 2 gesetzt, die z.B. direkt oder über einen Riemen angetrieben wird und die drehbar gelagert ist (hier nicht dargestellt). Die Drehspindel 2 kann in ihrem oberen Umfangsbereich konisch ausgestaltet sein. Die Separatortrommel 1 ist von einer sich nicht mit der Trommel drehenden, stillstehenden Haube 3 umgeben.

Neben dieser Art der Konstruktion sind auch Konstruktionen bekannt, bei denen eine untere Trommel an einer oberen Drehspindel quasi "aufgehängt" ist. Auch hier wird die Trommel aber nur an einem ihrer Enden bzw. im Anschluss an eines ihrer axialen Enden drehbar pendelnd gelagert.

Die vorteilhaft doppelt konische Separatortrommel 1 weist ein Produktzulaufrohr 4 für ein zu schleuderndes Produkt P auf, an das sich ein Verteiler 5 anschließt, welcher mit wenigstens einer oder mehreren Auftrittsöffnungen 6 versehen ist, durch welche zulaufendes Schleudergut in das Innere der Separatortrommel 1 und wenigstens einen Steigekanal 7 des Tellerpakets geleitet werden kann. Eine Zuleitung durch die Spindel z.B. von unten ist ebenfalls denkbar.

Hier ist die Konstruktion derart gewählt, dass die Austrittsöffnungen 6 unterhalb eines Steigekanals 7 in einem Tellerpaket 8 aus konisch geformten Trenntellern (nicht dargestellt) liegen.

Nach oben wird das Tellerpaket 8 von einem Scheideteller 9 abgeschlossen, der einen größeren Durchmesser aufweist als das Tellerpaket 8.

Innerhalb des Trenntellerpaktes und dort vorzugsweise innerhalb des Steigekanals 7 bildet sich im Betrieb bei einer entsprechenden Rotation der Trommel an einem bestimmten Radius - der Emulsionslinie oder Trennlinie (auch E-Linie genannt) - eine Trennzone zwischen einer leichteren Flüssigkeitsphase LP und einer schwereren Flüssigkeitsphase HP aus.

Die Feststoffphase ist mit S bezeichnet. Sie wird diskontinuierlich durch Feststoffaustragsöffnungen 10 abgeleitet, welche diskontinuierlich mit Hilfe eines Kolbenschiebers 11 geöffnet und geschlossen werden können.

Die leichtere Flüssigkeitsphase LP (light phase) wird an einem inneren Radius r_{LP} mit in eine Schälkammer 12 und von dort mit Hilfe eines ersten Schälorgans, einer Schälscheibe 13 (auch Greifer genannt), aus der Trommel geleitet.

Mit Hilfe des durch die Rotationsenergie der Flüssigkeit entstehenden Staudrucks wirkt die Schälscheibe wie eine Pumpe. Der Schälscheibe kann z.B. außerhalb des Separators in deren nachgeschalteter Ableitung ein Ventil (hier nicht dargestellt) zur Androsselung nachgeschaltet sein.

Der Einlass 14 in die Schälscheibe 13 liegt auf einem festen Durchmesser, der nicht verstellbar ist.

Die schwere Flüssigkeitsphase HP (heavy phase) strömt dagegen um den äußeren Umfang des Scheidetellers 9 herum durch einen Ableitungskanal 15 in eine zweite Schälkammer 15, in welcher ein zweites Schälorgan 16 angeordnet ist.

Dieses Schälorgan ist derart ausgebildet, dass sein Einlass bzw. seine Einlassöffnung 17 innerhalb der Schälkammer kontinuierlich oder diskontinuierlich verstellbar ist (siehe hierzu auch Fig. 2), so dass wenigstens ein erster innerer Radius Ri und ein äußerer Radius Ra in der Trommel erreicht werden können.

Dies kann beispielsweise dadurch verwirklicht werden, dass das zweite Schälorgan 16 als ein Schälrohr ausgebildet ist, welches im Schnitt der Fig. 1 L-förmig ausgebildet ist und einen ersten Abschnitt 18 aufweist, welcher in der Schälkammer radial ausgerichtet ist und einen zweiten, parallel zur Drehachse D ausgerichteten Abschnitt 19, welcher nach oben aus dem drehenden System geführt ist, wobei der
Abschnitt 19 um seine Längsachse auf dem Radius r19 drehbar ist. Ein Verschwenken des Schälrohrs 18 um diese Drehachse r19 (siehe Fig. 2) ermöglicht es, den Einlass 17 zwischen dem erwähnten inneren Radius Ri (gestrichelte Darstellung in Fig. 2) und dem äußeren Radius Ra zu verschwenken (nicht gestrichelte Darstellung in Fig. 2).

Vorzugsweise vorteilhaft außerhalb des Separators ist eine Vorrichtung zum Verschwenken des Schälrohrs angeordnet.

Das Verschwenken an sich kann auf verschiedenste Weise realisiert werden, so beispielsweise mittels eines Zahnradgetriebes, eine Hebelmechanismus oder mittels eines hydraulischen oder pneumatischen Antriebs.

Hierzu kann beispielsweise am Rohraußendurchmesser ein Verzahnungssegment 20 ausgebildet sein, das mit einem Antriebszahnrad 21 eines ansonsten nicht weiter dargestellten Getriebes kämmt, welchem ein Elektromotor (nicht dargestellt) vorgeschaltet ist. Der Antrieb und die Getriebeverbindung zum Schälorgan können aber auch auf andere Weise realisiert werden.

Der vorstehend beschriebene Dreiphasen-Trennseparator mit der Trommel 1 mit vertikaler Drehachse eignet sich zur Trennung verschiedenster Flüssigkeitsgemische wie beispielsweise zur Abtrennung von Wasser aus Öl.

Beim Betrieb von Trennseparatoren treten Probleme mit der kontinuierlichen Ableitung der schwereren Phase insbesondere dann auf, wenn nur sehr kleine Volumenströme dieser Phase zu verarbeiten sind bzw. wenn der Anteil der schwereren Phase relativ zur leichteren Phase sehr gering ist, beispielsweise wenn der Anteil der schwereren Phase am zulaufenden Produkt kleiner als 3%, vorzugsweise kleiner als 1%, ganz besonders bevorzugt 0,5 %.
Dieses Problem wird mit Hilfe des dargestellten Trennseparators dadurch gelöst, dass die schwerere Flüssigkeitsphase Hp nur diskontinuierlich ausgetragen wird.

Dies kann nach einer besonders vorteilhaften Variante der Erfindung dadurch realisiert werden, dass das verstellbare zweite Schälorgan 16 in einem ersten Schritt i) auf einen so kleinen Radius Ri eingestellt ist oder - wenn es nicht bereits auf diesem inneren Radius aufgestellt ist - wird, dass es im Betrieb nicht in die schwere Phase HP eintaucht. Derart sammelt sich die schwere Phase - beispielsweise Wasser bei der Trennung von Wasser und Öl - außen in der Trommel 1 an, so dass der Radius, bis zu dem die schwerere Phase, insbesondere das Wasser, reicht, in der Trommel 1 von außen nach innen hin ansteigt.

Beim Erreichen eines vorgegebenen inneren Radius, beispielsweise dann, wenn die schwerere Flüssigkeitsphase HP - insbesondere das Wasser - den Einlass 17 des Schälorgans 16 erreicht (oder beispielsweise nach Ablauf eines vorgegebenen Zeitintervalls), wird der Einlass 17 des Schälorgans 16 in einem Schritt ii) auf einen größeren Radius Ra (siehe Fig. 1 und 2) derart verstellt, dass er in die schwerere Flüssigkeitsphase HP eintaucht, so dass die schwerere Flüssigkeitsphase HP aus der Trommel 1 abgeleitet wird. Da mehr schwerere Flüssigkeitsphase HP abgeleitet wird, als mit dem zugeleiteten Produkt in die Trommel fließt, steigt infolge des Ableitens der maximale Radius, bis zu welchem sich die schwerere Flüssigkeitsphase HP in der Trommel 1 erstreckt, weiter radial relativ zur Drehachse D nach außen an. Sobald derart eine genügende Menge der schwereren Flüssigkeitsphase HP abgeschöpft ist, wird der Einlass 17 wieder auf einen - vorzugsweise den inneren Radius Ri aus Schritt i) - verschwenkt, so dass erneut entsprechend Schritt i) das Ableiten der schwereren Phase HP unterbrochen wird.

Es ist besonders vorteilhaft, im Betrieb beim Anfahren zunächst nur die schwere Phase - beispielsweise Wasser - in die Trommel 1 zu leiten und erst dann, wenn sich ein genügender Wasserpegel ausgebildet hat, das eigentliche zu verarbeitende Produkt zuzuleiten.

Derart können auch schwerere Flüssigkeitsphasen aus einem Flüssigkeitsgemisch abgetrennt werden, in welchem der Anteil der schwereren Phase HP relativ zur leichteren Phase LP nur sehr gering ist.

Als vorteilhaft zu erwähnen ist insbesondere auch, dass mit dem erfindungsgemäßen durch die verminderte Reibleistung eine Energieeinsparung erzielbar ist.

Der Zeitpunkt des Abschöpfens der schweren Phase kann auch über Zeitsteuerung gesteuert werden und besonders einfach beispielsweise in festen Intervallen erfolgen.

Alternativ und mit höherer Präzision kann der Zeitpunkt des Abschöpfens mittels einer Sensierung und/oder Messung erfolgen (vorteilhaft wären insofern insbesondere: ein Kontaktmanometer, ein Durchflussmesser, ein Wassersensor im Ablauf).

### Bezugszeichen

- Separatortrommel: 1
- Drehspindel: 2
- Haube: 3
- Produktzulaufrohr: 4
- Verteiler: 5
- Auftrittsöffnungen: 6
- Steigekanal: 7
- Tellerpaket: 8
- Scheideteller: 9
- Feststoffaustragsöffnungen: 10
- Kolbenschieber: 11
- Schälkammer: 12
- Schälscheibe: 13
- Einlass: 14
- Ableitungskanal: 15
- Schälorgan: 16
- Einlass: 17
- erster Abschnitt: 18
- Zweiter Abschnitt: 19
- Verzahnungssegment: 20
- Antriebszahnrad: 21

- Produktzulauf: P
- Schwere Phase: HP
- Leichte Phase: LP
- Feststoffphase: S
- Drehachse: D

## Patentansprüche

1. Verfahren zur Verarbeitung eines Produktes mittels einer Phasentrennung in wenigstens zwei Flüssigkeitsphasen in Verbindung mit einer zusätzlichen Klärung von Feststoffen,
a. wobei die Verarbeitung des Produktes in einer kontinuierlich arbeitenden Zentrifuge erfolgt, die als Separator ausgebildet ist, welcher eine drehbare Trommel (3) mit vertikaler Drehachse (D) aufweist, in welcher ein Trenntellerpaket mit Steigekanälen angeordnet ist, und mit einem Produktzulaufrohr (4) und wenigstens zwei Schälorganen (13, 16) zum Ableiten einer leichteren und einer schwereren Flüssigkeitsphase aus der Trommel und Feststoffaustragsöffnungen (10) zum Ableiten einer Feststoffphase aus der Trommel versehen ist, wobei sich eine Trennzone zwischen der leichteren und der schwereren Flüssigkeitsphase (HP, LP) in der Zentrifuge ausbildet,
b. wobei die leichtere Flüssigkeitsphase (LP) kontinuierlich und die schwerere Flüssigkeitsphase (HP) und die Feststoffphase diskontinuierlich aus der Trommel (1) abgeleitet werden,
**dadurch gekennzeichnet, dass**
c. zum diskontinuierlichen Ableiten der schwereren Flüssigkeitsphase das Schälorgan (16) zum Ableiten der schwereren Phase auf verschiedene Radien (Ri, Ra) bewegt wird,
d. wobei das verstellbare Schälorgan (16) in einem ersten Schritt i) auf einen derart kleinen Radius eingestellt ist oder - wenn es nicht bereits auf diesem inneren Radius aufgestellt ist - wird, dass seine Einlassöffnung (17) im Betrieb nicht in die schwere Flüssigkeitsphase HP eintaucht, so dass sich die schwerere Flüssigkeitsphase außen in der Trommel ansammelt, wobei der Radius, bis zu dem die schwerere Flüssigkeitsphase reicht, in der Trommel von außen nach innen hin ansteigt und dass dann, wenn die schwerere Flüssigkeitsphase bis auf einen inneren Radius angestiegen ist, dass die schwerere Flüssigkeitsphase den Einlass (17) des Schälorgans (16) erreicht, der Einlass (17) des Schälorgans in einem Schritt ii) auf einen größeren Radius gestellt wird, so dass der Einlass (17) in die schwerere Flüssigkeitsphase eintaucht, wodurch die schwere Flüssigkeitsphase aus der Trommel (1) abgeleitet wird.

2. Verfahren nach Anspruch 1, **dadurch gekennzeichnet, dass** ein Produkt verarbeitet wird, dessen Anteil an der schwereren Phase relativ zur leichteren Phase relativ gering ist.

3. Verfahren nach Anspruch 1 oder 2, **dadurch gekennzeichnet, dass** die schwerere Flüssigkeitsphase (HP) und die Feststoffphase verschieden zeitlich diskontinuierlich aus der Trommel (1) abgeleitet werden.

4. Verfahren nach einem der vorstehenden Ansprüche, **dadurch gekennzeichnet, dass** nach dem Ableiten der schwereren Flüssigkeitsphase der Einlass (17) des beweglichen Schälorgans (16) wieder auf einen inneren Radius verschwenkt wird, so dass erneut entsprechend Schritt i) das Ableiten der schwereren Phase unterbrochen wird.

5. Verfahren nach Anspruch 4, **dadurch gekennzeichnet, dass** nach dem Ableiten der schwereren Flüssigkeitsphase dann, wenn die schwerere Flüssigkeitsphase einen bestimmten äußeren Radius erreicht, der Einlass (17) des beweglichen Schälorgans (16) wieder auf einen inneren Radius verschwenkt wird, so dass erneut entsprechend Schritt i) das Ableiten der schwereren Phase unterbrochen wird.

6. Verfahren nach einem der vorstehenden Ansprüche, **dadurch gekennzeichnet, dass** nach dem Ableiten der schwereren Flüssigkeitsphase nach Verstreichen eines vorgegebenen Zeitraums der Einlass (17) des beweglichen Schälorgans (16) wieder auf einen inneren Radius verschwenkt wird, so dass erneut entsprechend Schritt i) das Ableiten der schwereren Phase unterbrochen wird.

7. Verfahren nach einem der vorstehenden Ansprüche, **dadurch gekennzeichnet, dass** als Produkt ein Öl-Wasser-Feststoff-Gemisch verarbeitet wird.

8. Verfahren nach einem der vorstehenden Ansprüche, **dadurch gekennzeichnet, dass** der Anteil der schwereren Phase am zulaufenden Produkt kleiner als 3%, vorzugsweise kleiner als 1%, ist.

## Claims

1. A method for processing a product by means of phase separation in at least two liquid phases in conjunction with additional clarification of solids,
a. wherein the processing of the product occurs in a continuously operating centrifuge which is arranged as a separator, which comprises a rotatable drum (3) with vertical rotational axis (D), in which a separator disk stack with risers is arranged, and is provided with a product feed tube (4) and at least two separator elements (13, 16) for discharging a lighter and a heavier liquid phase from the drum and solid discharge openings (10) for discharging a solid phase from the drum, with a separation zone being formed between the lighter and the heavier liquid phase (HP, LP) in the centrifuge,
b. wherein the lighter liquid phase (LP) is discharged continuously and the heavier liquid phase (HP) and the solid phase are discharged discontinuously from the drum (1)**characterized in that**
c. for the discontinuous discharge of the heavier liquid phase the separation element (16) is moved to different radii (Ri, Ra) for discharging the heavier phase,
d. wherein the adjustable separation element (16) is set in a first step i) to such a small radius, or will be set to such a small radius unless it has already been set to said inner radius, that its inlet opening (17) will not immerse in the heavy liquid phase HP in operation, so that the heavier liquid phase will accumulate outside in the drum, with the radius up to which the heavier liquid phase reaches will rise in the drum from the outside to the inside, and that when the heavier liquid phase has risen up to an inner radius, e.g. when the heavier liquid phase has reached the inlet (17) of the separator element (16), the inlet (17) of the separator element will be set in a step ii) to a larger radius, so that the inlet (17) will immerse in the heavier liquid phase, by means of which the heavier liquid phase will be discharged from the drum (1).

2. A method according to claim 1, **characterized in that** a product is processed, the fraction of the heavier phase of which is relatively low in relation to the lighter phase.

3. A method according to claim 1 or 2, **characterized in that** the heavier liquid phase (HP) and the solid phase are discharged discontinuously from the drum (1) at different times.

4. A method according to one of the preceding claims, **characterized in that** after the discharge of the heavier liquid phase the inlet (17) of the movable separator element (16) will be pivoted back to an inner radius, so that the discharge of the heavier phase is interrupted again according to step i).

5. A method according to claim 4, **characterized in that** after the discharge of the heavier liquid phase at such time when the heavier liquid phase reaches a specific outer radius the inlet (17) of the movable separator element (16) is pivoted back to an inner radius again, so that the discharge of the heavier phase is interrupted again according to step i).

6. A method according to one of the preceding claims, **characterized in that** after the discharge of the heavier liquid phase after the passage of a predetermined period of time the inlet (17) of the movable separator element (16) is pivoted back to an inner radius again, so that the discharge of the heavier phase is interrupted again according to step i).

7. A method according to one of the preceding claims, **characterized in that** an oil-water-solid mixture is processed as the product.

8. A method according to one of the preceding claims, **characterized in that** the fraction of the heavier phase in the incoming product is less than 3%, preferably less than 1%.

## Revendications

1. Procédé pour le traitement d'un produit au moyen d'une séparation de phases en au moins deux phases liquides en relation avec une clarification supplémentaire pour éliminer les solides,
a. dans lequel la séparation du produit s'effectue dans une centrifugeuse fonctionnant en continu, conçue comme un séparateur possédant un tambour rotatif (3) avec un axe de rotation (D) vertical dans lequel est disposé un paquet de disques de séparation avec des canaux montants et avec un tuyau d'arrivée de produit (4) et au moins deux organes racleurs (13, 16) pour évacuer une phase liquide plus légère et une autre plus lourde du tambour et avec des ouvertures d'évacuation des solides (10) pour l'évacuation d'une phase solide hors du tambour, une zone de séparation se formant dans la centrifugeuse entre les phases liquides plus légère et plus lourde (HP, LP),
b. dans lequel la phase liquide plus légère (LP) est évacuée en continu hors du tambour (1) et la phase liquide plus lourde (HP) et la phase solide de façon discontinue,
**caractérisé en ce que**,
c. en vue de l'évacuation discontinue de la phase liquide plus lourde, l'organe racleur (16) est déplacé sur différents rayons (Ri, Ra) pour évacuer la phase plus lourde,
d. l'organe racleur déplaçable (16) étant ajusté dans une première étape i) sur un rayon suffisamment petit ou, s'il n'est pas déjà placé sur ce rayon intérieur, de telle manière que son ouverture d'entrée (17) ne plonge pas, en fonctionnement, dans la phase liquide lourde (HP), de sorte que la phase liquide plus lourde s'accumule vers l'extérieur dans le tambour, le rayon jusqu'auquel parvient la phase liquide plus lourde dans le tambour augmentant de l'extérieur vers l'intérieur, et de sorte que, lorsque la phase liquide plus lourde est montée jusqu'à un rayon intérieur où elle atteint l'entrée (17) de l'organe racleur (16), l'entrée (17) de l'organe racleur soit réglée au cours d'une étape ii) à un plus grand rayon, de sorte que l'entrée (17) plonge dans la phase liquide plus lourde et que la phase liquide lourde puisse ainsi être évacuée hors du tambour (1).

2. Procédé selon la revendication 1, **caractérisé en ce que** la part de la phase plus lourde dans le produit traité est relativement réduite par rapport à celle de la phase plus légère.

3. Procédé selon la revendication 1 ou 2, **caractérisé en ce que** la phase liquide plus lourde (HP) et la phase solide sont évacuées de façon discontinue hors du tambour (1) à des moments différents.

4. Procédé selon l'une des revendications précédentes, **caractérisé en ce qu'**après l'évacuation de la phase liquide plus lourde, l'entrée (17) de l'organe racleur mobile (16) est ramenée sur un rayon intérieur, de sorte que l'évacuation de la phase plus lourde est à nouveau interrompue comme dans la phase i).

5. Procédé selon la revendication 4, **caractérisé en ce qu'**après l'évacuation de la phase liquide plus lourde, quand la phase liquide plus lourde atteint un certain rayon extérieur, l'entrée (17) de l'organe racleur mobile (16) est ramenée sur un rayon intérieur, de sorte que l'évacuation de la phase plus lourde est à nouveau interrompue comme dans la phase i).

6. Procédé selon l'une des revendications précédentes, **caractérisé en ce qu'**après l'évacuation de la phase liquide plus lourde, après l'écoulement d'un laps de temps prédéterminé, l'entrée (17) de l'organe racleur mobile (16) est ramenée sur un rayon intérieur, de sorte que l'évacuation de la phase plus lourde est à nouveau interrompue comme dans la phase i).

7. Procédé selon l'une des revendications précédentes, **caractérisé en ce que** le produit traité est un mélange d'huile, d'eau et de solides.

8. Procédé selon l'une des revendications précédentes, **caractérisé en ce que** la part de la phase plus lourde dans le produit entrant est inférieure à 3 %, de préférence inférieure à 1 %.
